# EUROPÄISCHE PATENTSCHRIFT

(11) **EP 1 704 753 B1**
(45) Veröffentlichungstag und Bekanntmachung des Hinweises auf die Patenterteilung: **06.03.2013**
(21) Anmeldenummer: 04816310.9
(22) Anmeldetag: 28.12.2004
(51) Int. Cl.: H05B 3/34, A44B 18/00

(54) **HAFTVERSCHLUSSTEIL MIT HEIZMITTEL UND VERFAHREN ZUM HERSTELLEN EINES SOLCHEN HAFTVERSCHLUSSTEILS**
CLOSING MECHANISM COMPRISING A HEATING MEANS, AND METHOD FOR PRODUCING ONE SUCH CLOSING MECHANISM
PARTIE DE FERMETURE RAPIDE, AVEC MOYEN CHAUFFANT, ET PROCEDE DE PRODUCTION D'UNE TELLE PARTIE DE FERMETURE RAPIDE

(30) Priorität: 15.01.2004 DE 102004003127
(43) Veröffentlichungstag der Anmeldung: 27.09.2006
(73) Patentinhaber: Gottlieb Binder GmbH & Co. KG, 71088 Holzgerlingen (DE)
(72) Erfinder: TUMA, Jan, 71083 Herrenberg (DE)
(74) Vertreter: Crazzolara, Helmut
(86) Internationale Anmeldenummer: PCT/EP2004/014766
(87) Internationale Veröffentlichungsnummer: WO 2005/069691

(56) Entgegenhaltungen:
- DE-A1- 19 646 318
- DE-C1- 10 106 705
- US-A- 4 279 255
- US-A- 4 523 594
- US-A- 4 696 066
- US-A- 5 341 927
- US-A- 5 585 026
- US-A1- 2003 042 249

## Beschreibung

Die Erfindung betrifft ein Haftverschlussteil mit Heizmittel sowie ein Verfahren zum Herstellen eines solchen Haftverschlussteils.

Haftverschlussteile sind beispielsweise aus der DE 196 46 318 A1 bekannt. Ein in der Regel aus zwei miteinander in Wirkverbindung bringbaren Haftverschlussteilen gebildeter Haftverschluss wird häufig bei textilen oder anderen Bekleidungsstücken eingesetzt und ist auch unter der Bezeichnung Kletten-Verschluss bekannt. Weitere Anwendungsgebiete sind beispielsweise die Montagetechnik, etwa für das Befestigen von Elementen der Innenverkleidung in der Fahrzeugtechnik, oder allgemein das Herstellen einer lösbaren Befestigung.

Die gattungsgemäße US 5,585,026 zeigt einen beheizbaren Handgriff für einen Bogen. Hierzu wird ein Heizband, in dessen Innerem ein Heizelement schlangenlinienförmig verlegt ist, mit einem Flauschelement eines Haftverschlussteils verbunden, mittels dem das Heizband an dem Bogen festlegbar ist

Die US 5,341,927 zeigt einen beheizbaren Handgriff für eine Golftasche, bei dem ein bandförmiges Heizelement zu einer Schlaufe biegbar ist, die mittels eines an den Enden des bandförmigen Heizelementes aufgebrachten Haftverschlusses schließbar ist. Eine vergleichbare Vorrichtung zeigt die US 4,279,255 zum therapeutischen Erwärmen von Körperteilen.

Die US 4,696,066 zeigt ein an einem Kleidungsstück anbringbares und beheizbares Futter, in das ein elektrisch beheizbarer Draht eingelegt ist, und das mit einem Haftverschluss lösbar an dem Kleidungsstück festlegbar ist.

Die US 2003/0042249 A1 zeigt ein Band für ein medizinisches Untersuchungsinstrument, wobei das Band mittels eines an dessen Enden angeordneten Haftverschlusses lösbar schließbar ist. Auf der im geschlossenen Zustand inneren Seite ist etwa mittig an dem Band ein Heizmittel zum Erwärmen des Untersuchungsinstruments angebracht.

Die US 2003/0183620 A1 zeigt flexible Heizelemente, die durch polymere Dickschichttechnologie (polymer thick film technology, PTF) oder durch geätzte Leitschichttechnologie auf einem laminierten Substrat hergestellt sind und aufgrund ihrer Flexibilität um das zu heizende Objekt herum gewickelt werden können.

Der Erfindung liegt die Aufgabe zugrunde, die Funktionalität von Haftverschlussteilen und Haftverschlüssen zu erhöhen und ein zugehöriges Herstellverfahren für ein solches Haftverschlussteil bereitzustellen.

Diese Aufgabe ist durch das im Anspruch 1 bestimmte Haftverschlussteil sowie durch das im nebengeordneten Anspruch bestimmte Herstellverfahren gelöst. Besondere Ausführungsarten der Erfindung sind in den Unteransprüchen bestimmt.

Vorzugsweise wird das Heizmittel als flächige Widerstandsheizung auf dem Träger aufgebracht, wobei neben der eigentlichen Widerstandsschicht auch Elektrodenschichten, Abdeckschichten, Reflexionsschichten für die Wärmestrahlung, Schutzschichten usw. aufgebracht werden können. Die Heizschicht kann maskiert oder unmaskiert aufgebracht werden, insbesondere maskiert in Form einer Widerstandsbahn, vorzugsweise einer mäanderförmigen Widerstandsbahn. Es können auch mehrere gegeneinander elektrisch isolierte Widerstands- und/oder Anschlussbahnen übereinander und/oder nebeneinander aufgebracht werden.

Das Haftverschlussteil ist vorzugsweise leicht elastisch oder plastisch verformbar und auf nahezu beliebige Formen aufziehbar. Vorzugsweise ist das Haftverschlussteil unter Beibehaltung seiner Haftfähigkeit und der Heizfähigkeit auch tiefziehbar. Grundsätzlich kann das Heizmittel auf dem Träger und/oder in dem Träger angeordnet sein. Das Heizmittel ist in Dick- oder Dünnschichttechnik auf den flächigen Träger des Haftverschlussteils aufgedruckt oder das Heizmittel ist auf einem weiteren Träger aufgedruckt, der mit dem flächigen Träger des Haftverschlussteils verbunden ist, insbesondere an diesen laminiert ist.

Die erfindungsgemäße Kombination von Haftverschlusselementen und Heizmittel ist auch deshalb vorteilhaft, weil die beim Betrieb des Heizmittels auftretende thermisch bedingte Ausdehnung der Widerstandsbahn und/oder der weiteren Schichten des Heizmittels und/oder des Trägers durch die Haftverschlusselemente aufgenommen wird, ohne dass die Befestigung des Haftverschlussteils beeinträchtigt ist und ohne dass beispielsweise durch Lösen einer Befestigung Klappergeräusche auftreten. Außerdem ist es vorteilhaft, dass durch die Haftverschlusselemente eine flächige Verbindung des Heizmittels möglich ist, und damit auch eine besonders gute Wärmeübertragung auf den Wärmeverbraucher. Das Heizmittel bildet mit dem Träger eine Baueinheit, so dass eine separate Verbindung zwischen Heizmittel und Haftverschlusselementen entfallen kann.

Grundsätzlich kommen für das Aufbringen des Heizmittels auf den Träger des Haftverschlussteils alle aus der Dick- und Dünnschichttechnik bekannten Verfahren in Betracht. In einer besonderen Ausführungsart der Erfindung ist das Heizmittel durch Siebdruck oder Offsetdruck auf den flächigen Träger aufgebracht. Mit dem Aufbringen des Heizmittels können auch gleichzeitig Leiterbahnen, Anschlusselektroden oder andere elektrische und/oder elektronische Bauelemente hergestellt werden.

Soweit der Werkstoff des flächigen Trägers des Haftverschlussteils dies ermöglicht, beispielsweise aus einem mindestens bereichsweise halbleitenden Polymerkunststoff oder aus entsprechenden Textilmaterialien besteht, können auch aktive elektronische Bauelemente wie beispielsweise Feldeffekttransistoren in das Haftverschlussteil monolithisch integriert werden. Es ist auch möglich, hybrid Schaltungselektronik zu integrieren, beispielsweise Steuerschaltungen auf besonderes dünnen und daher biegsamen Siliziumsubstraten von weniger als 50 µm Dicke, vorzugsweise weniger als 20 µm, an oder in dem Träger festzulegen oder in einen textilen Träger einzuarbeiten. So kann beispielsweise auch ein Temperaturmesselement, ein Thermostatelement und/oder ein Schaltelement integriert werden, wie es häufig für den Betrieb eines Heizmittels erforderlich ist.

Die Energieversorgung kann durch einen externen Energiespeicher erfolgen oder das Haftverschlussteil kann einen Energiespeicher aufweisen, insbesondere einen elektrochemischen Energiespeicher in Dünn- oder Dickschichttechnik.

Vorzugsweise sind der Träger und/oder die Haftverschlusselemente aus einem Polymerkunststoff hergestellt, insbesondere aus Polyester oder Polyamid, bei geringeren Anforderungen an die Temperaturbeständigkeit auch aus Polyolefinen wie beispielsweise Polypropylen oder Polyethylen, oder aus einem biologisch abbaubaren Werkstoff oder einem sonstigen geeigneten Kunststoff. Für viele Anwendungen ist es vorteilhaft, wenn der Kunststoff ein Duroplast ist, beispielsweise ein Acrylat-Kunststoff, wobei in diesem Fall die Vernetzung durch beliebigen Energieeintrag gesteuert werden kann, insbesondere durch Bestrahlung und/oder durch Wärmezufuhr. Alternativ zu einem Duroplast kann der Kunststoff auch thermoplastisch formbar sein und für die Herstellung der Haftverschlusselemente kann ein Verfahren gemäß der DE 196 46 318 A1 angewendet werden. Vorzugsweise sind die Haftverschlusselemente einstückig mit dem Träger ausgebildet. Die Haftverschlusselemente können auch wie in der DE 101 06 705 C1 beschrieben hergestellt sein, insbesondere mit einer Auftragvorrichtung, durch welche die Haftverschlusselemente in aufeinander folgend abgegebenen Tröpfchen aufgebaut werden.

In einer Ausführungsart der Erfindung können Heizungen in nahezu beliebiger Geometrie auch an schwer zugänglichen Stellen einfach, mit hoher Formfreiheit und dennoch raumsparend sowie erforderlichenfalls auch wieder ablösbar montiert werden. Beispielsweise können dadurch einfach zu montierende Sitz-, Spiegel-, Raum- oder Frostschutzheizungen und dergleichen in Fahrzeugen, Wohnräumen oder Einrichtungen im Freien realisiert werden.

Darüber hinaus können erfindungsgemäß Heizungen beispielsweise für mechanische, pneumatische, hydraulische, elektrische und elektronische Baugruppen realisiert werden, mit denen punktgenau und mit nahezu beliebiger Formfreiheit die Wärmeenergie genau an den erforderlichen Stellen zugeführt werden kann. Hierzu kann das Heizmittel an den Anwendungsfall angepasst auch flächig ungleichmäßig Wärme erzeugen, beispielsweise durch lokale Variation des Widerstandes aufgrund von Änderungen in der Zusammensetzung, der Dicke oder der lateralen Geometrie der Widerstandsschicht.

Die erfindungsgemäßen Vorrichtungen sind dünn, haben ein geringes Gewicht, sind in ihrer Heizleistung und/oder Wärmeverteilung regelbar, und bieten eine explosionssichere Beheizung. Aufgrund der Kombination mit dem Haftverschlussteil können dauerhaft sicher auch komplexe zwei- und dreidimensionale Geometrien gleichmäßig oder mit vorgebbarer Wärmeverteilung versorgt werden. Das Lebensdauerpotenzial ist gegenüber den bekannten Heizmitteln groß, insbesondere gegenüber den einen Heizdraht aufweisenden Heizmitteln. Anschluss- und Verbindungskontakte können ebenso wie die Ansteuerelektronik in das Haftverschlussteil integriert werden. Beispielsweise kann ein Empfänger in das Haftverschlussteil integriert werden, durch den ein Steuersignal empfangen werden kann und daraufhin das Heizmittel ein- oder ausgeschaltet wird.

Vorzugsweise ist das Heizmittel auf einer den Haftverschlusselementen gegenüberliegenden Fläche des Haftverschlussteils angeordnet. Alternativ dazu können auch Haftverschlusselemente von beiden Flächen des Trägers abstehen. Es kann auch auf einer ansonsten Haftverschlusselemente aufweisenden Fläche eine Teilfläche frei von Haftverschlusselementen vorgesehen sein zum Aufbringen des Heizmittels. Auf diese Weise ist das Heizmittel und/oder dessen elektrischer Kontakt jedenfalls nach dem Anbringen des Haftverschlussteils durch den Träger geschützt.

Der Träger des Haftverschlussteils kann auch ein textiles Erzeugnis sein, insbesondere ein durch Weben, Wirken, Stricken, Flechten oder Sticken hergestelltes Erzeugnis sein. In diesem Fall können beispielsweise einzelne Fäden oder Fadengruppen, insbesondere Kett- und/oder Schussfäden, unterschiedlicher Lagen des textilen Erzeugnisses als Anschlussleitungen ausgeführt sein, beispielsweise indem diese durch leitfähige Fäden gebildet sind oder eine leitfähige Beschichtung aufweisen. Vorzugsweise ist das Heizmittel zwischen zwei Lagen des textilen Trägers angeordnet.

Die Erfindung betrifft auch ein Verfahren zum Herstellen eines Haftverschlussteils mit einem Heizmittel wie vorstehend beschrieben, indem das Heizmittel auf den die Haftverschlusselemente bereits aufweisenden Träger aufgebracht wird. Das Heizmittel wird in Dick- oder Dünnschichttechnik auf den flächigen Träger aufgedruckt. Dies ist besonders vorteilhaft, wenn die Haftverschlusselemente und der flächige Träger einstückig durch thermoplastische Formgebung hergestellt sind.

Durch gezielte Beeinflussung der elektrischen Leitfähigkeit einzelner oder Gruppen der rasterartig in regelmäßigen Strukturen angeordneten Haftverschlusselemente ist auch eine elektrische Kontaktgeometrie des Heizmittels möglich. Die Haftung des aufzubringenden Heizmittels an dem Träger des Haftverschlussteils kann durch eine Oberflächenbehandlung verbessert werden, insbesondere durch eine die Polarität der oberflächennahen Moleküle des Trägers erhöhende Gasatmosphäre. Alternativ oder ergänzend kann auch eine haftvermittelnde Beschichtung, beispielsweise ein vom Träger unterschiedliches Polymer, auf den Träger aufgebracht werden, insbesondere wenn dieser aus Polyamid besteht.

Weitere Vorteile, Merkmale und Einzelheiten der Erfindung ergeben sich aus den Unteransprüchen und der nachfolgenden Beschreibung, in der unter Bezugnahme auf die Zeichnungen mehrere Ausführungsbeispiele im Einzelnen beschrieben sind. Dabei können die in den Ansprüchen und in der Beschreibung erwähnten Merkmale jeweils einzeln für sich oder in beliebiger Kombination erfindungswesentlich sein.
- Fig. 1: zeigt einen Querschnitt durch einen Haftverschluss mit einem erfindungsgemäßen Haftverschlussteil,
- Fig. 2: zeigt eine perspektivische Ansicht eines Haftverschlussteils ähnlich dem der Fig. 1,
- Fig. 3: zeigt ein zweites Ausführungsbeispiel der Erfindung,
- Fig. 4: zeigt ein drittes Ausführungsbeispiel der Erfindung,
- Fig. 5: zeigt ein viertes Ausführungsbeispiel der Erfindung, und
- Fig. 6: zeigt eine Anwendung eines erfindungsgemäßen Haftverschlussteils.

Die Fig. 1 zeigt einen Querschnitt durch einen Haftverschluss mit einem erfindungsgemäßen Haftverschlussteil 1. Dieses weist eine Vielzahl von in Reihen und Spalten regelmäßig angeordneten Haftverschlusselementen 2 auf, die einstückig mit einem flächigen Träger 3 aus einem thermoplastischen formbaren Kunststoff gebildet sind und von einer ersten Oberfläche 4 des Trägers 3 schräg und vorzugsweise im rechten Winkel abstehen.

An einer der ersten Oberfläche 4 gegenüberliegenden zweiten Oberfläche 6 ist an dem Träger 3 ein Heizmittel 5 angeordnet. Das Heizmittel 5 ist in Dickschichttechnologie, insbesondere durch Siebdruck, auf den bereits die Haftverschlusselemente 2 aufweisenden und insoweit fertig hergestellten Träger 3 aufgebracht und weist neben einer Isolationsschicht 7 und einer Abdeckschicht 9 eine dazwischen angeordnete strukturierte Heizschicht 8 auf, welche im wesentlich durch langgestreckte Widerstandsbahnen 10 gebildet ist.

Als Werkstoff für die Widerstandsbahn 10 sind beispielsweise die aus der Dickschichttechnik bekannten Widerstandsmaterialien möglich, mit denen Schichtwiderstände in weiten Bereichen realisiert werden können, beispielsweise zwischen 2 und 1000 Ohm pro Quadrat. Es können auch Widerstandsmaterialien verwendet werden, deren elektrischer Widerstand weitgehend temperaturunabhängig ist. Alternativ können auch Widerstandsmaterialien mit vorgebbar positivem oder negativem Temperaturkoeffizienten des spezifischen Widerstands verwendet werden, die bei Betrieb mit einer Konstantspannung bzw. mit einem Konstantstrom eine Thermostatfunktion realisieren.

Typische Schichtdicken liegen zwischen 70 und 100 µm, insbesondere zwischen 20 und 50 µm. Die Flächenheizleistungen können je nach Anwendungsfall beispielsweise zwischen 1 und 2000 Watt pro m² liegen, für Personen- oder Raumheizungen in Fahrzeugen insbesondere zwischen 100 und 300 Watt pro m². Durch Anordnung und Ausgestaltung der Widerstandsbahn 10 hinsichtlich Schichtdicke, Bahnbreite und Widerstandsmaterial kann für den Anwendungsfall optimierte Beheizung realisiert werden. Eventuell erforderliche Anschlussleitungen können mit Schichtwiderständen unter 1 Ohm pro Quadrat hergestellt werden, insbesondere unter 0,25 Ohm pro Quadrat, beispielsweise auch durch Silberlacke, Kupferlacke, Carbonlacke und dergleichen.

Die Schichtdickenverhältnisse sowohl des Trägers 3 einschließlich der Haftverschlusselemente 2 als auch des Heizmittels 5 sind dabei in den Figuren nicht maßstäblich dargestellt, insbesondere zum Zwecke der Darstellbarkeit sind einzelne Schichten vergrößert dargestellt. Darüber hinaus kann das Heizmittel 5 auch mehr als drei Schichten aufweisen, insbesondere weitere Schichten zum Schutz, zur Feuchtigkeitssperre oder zur elektrischen Isolation. Das erfindungsgemäße Haftverschlussteil 1 kann, wie in der Fig. 1 dargestellt, mit einem hinsichtlich des Trägers 3 praktisch identisch aufgebauten weiteren Haftverschlussteil 13 zusammengefügt werden, insbesondere können die Haftverschlusselemente 2, 14 miteinander lösbar in Eingriff gebracht werden, oder auch mit einem textilen Haftverschlusselement oder einem textilen Bekleidungsstück zusammengefügt werden.

Die Fig. 2 zeigt eine perspektivische Ansicht eines Haftverschlussteils 1 ähnlich dem der Fig. 1, wobei von dem Heizmittel 5 nur die unmittelbar auf der zweiten Oberfläche 6 des Trägers 3 aufgedruckte Widerstandsbahn 10 dargestellt ist. Der Verlauf der Widerstandsbahn 10 ist mäanderförmig mit einer Variation sowohl der Bahnbreite als auch des Abstandes benachbarter Bahnabschnitte. Die Widerstandsbahn 10 ist über Anschlusselektroden 15, 16 kontaktierbar, die an einer gemeinsamen Seite des Haftverschlussteils 1 nebeneinander angeordnet sind.

Die Fig. 3 zeigt ein zweites Ausführungsbeispiel eines erfindungsgemäßen Haftverschlussteils 101. In diesem Ausführungsbeispiel sind die Haftverschlusselemente 102 auf derselben Fläche wie das Heizmittel 105 angeordnet. Allerdings ist der Bereich des Trägers 103, in dem das Heizmittel 105 angeordnet ist, frei von Haftverschlusselementen 102. Auf derselben Oberfläche ist auch die Anschlussleitung 115 für die auf der Isolationsschicht 107 aufgedruckte Widerstandsbahn 110 geführt bis hin zu einem Anschlusshügel 118.

Ein weiteres Haftverschlussteil 113 weist auf seiner dem erfindungsgemäßen Haftverschlussteil 101 zugewandten Oberfläche ebenfalls Haftverschlusselemente 114 sowie einen Anschlusshügel 119 auf, der mit einer Anschlussleitung 120 verbunden ist. Durch Andrücken kommen die Haftverschlusselemente 102, 114 der beiden Haftverschlussteile 101, 113 in Eingriff miteinander und gleichzeitig die beiden Anschlüsshügel 118, 119 in elektrischen Kontakt. Dadurch kann über die Anschlussleitung 120 die Widerstandsbahn 110 sicher kontaktiert werden.

Die Fig. 4 zeigt ein drittes Ausführungsbeispiel eines erfindungsgemäßen Haftverschlussteils 201. Der vorzugsweise aus einem thermoplastischen Kunststoff bestehende Träger 203 ist, wie auch die in diesem Bereich 221 angeordneten Haftverschlusselemente 202, durch entsprechende Modifikation des Kunststoffes elektrisch leitfähig gemacht, wie dies durch die Kreuzschraffur angedeutet ist, beispielsweise durch Einlagerung leitfähiger Partikel. In diesen Bereichen 221 kontaktiert der Träger 203 das auf der zweiten Oberfläche 206 angeordnete Heizmittel 205, dessen Isolationsschicht 207 in den entsprechenden Bereichen ebenfalls elektrisch leitfähige Anschlusselektroden 222 aufweist, die mit den elektrisch leitfähigen Haftverschlusselementen 202 elektrisch verbunden sind. Auf diese Weise kann das Haftverschlussteil 201 und insbesondere das Heizmittel 205 von der dem Heizmittel 205 gegenüberliegenden Rückseite des Trägers 203 elektrisch kontaktiert werden, beispielsweise über externe Kontaktstücke 223.

Durch die Ausbildung des Heizmittels als Widerstandsschicht ist es auch möglich, durch Strukturieren der Widerstandsbahn 210 ein Drucktasterelement 211 zu realisieren. Hierzu kann beispielsweise eine Unterbrechung der Widerstandsbahn 210 vorgesehen sein. Unter Zwischenlage einer elektrisch isolierenden Zwischenschicht 225 ist darüber eine leitfähige Kontaktbrücke 210a angeordnet, die bei Krafteinwirkung entsprechend dem Pfeil 212 unter Verformen der Abdeckschicht 209 die Unterbrechung elektrisch schließt. Die Elastizität des Heizmittels 205 und/oder des Trägers 203 gewährleistet eine Rückstellung des Drucktasterelements 211, das im Ausführungsbeispiel als "Schließer" ausgeführt ist.

Die Fig. 5 zeigt ein viertes Ausführungsbeispiel eines erfindungsgemäßen Haftverschlussteils 301, welches auf beiden Seiten des Heizmittels 305 jeweils einen Träger 303, 303a mit Haftverschlusselementen 302, 302a auf der dem Heizmittel 305 abgewandten Oberfläche aufweist. Zwischen der Isolationsschicht 307 und der Abdeckschicht 309 sind durch eine Zwischenschicht 325 voneinander elektrisch isoliert zwei Widerstandsbahnen 310, 310a angeordnet, wobei die Längserstreckung der beiden Widerstandsbahnen 310, 310a schräg zueinander verläuft, insbesondere rechtwinklig. Die beiden Widerstandsbahnen 310, 310a können über Durchkontaktierungen oder extern miteinander verbunden sein und dadurch elektrisch in Reihe oder parallel geschaltet sein.

Die Fig. 6 zeigt eine Anwendung eines erfindungsgemäßen Haftverschlussteils 1, wobei lediglich aus Gründen der übersichtlicheren Darstellung keine Trennlinie zwischen Träger 3 und Heizmittel 5 (siehe Fig. 1) dargestellt ist. Das Haftverschlussteil 1 ist mittels der Haftverschlusselemente 2 an einem Stützkörper 24 festgelegt, dessen Oberfläche beispielsweise durch ein textiles Flauschmaterial gebildet ist, oder an dessen Oberfläche ganzflächig oder bereichsweise ein weiteres Haftverschlussteil 13 beispielsweise als Tiefziehteil festgelegt ist. Durch das erfindungsgemäße Haftverschlussteil 1 ist trotz der auskragenden Struktur des Stützkörpers 24 eine gleichmäßige allseitige Beheizung gewährleistet. Das erfindungsgemäße Haftverschlussteil 1 kann unter Erhalt der Haftverschlussfähigkeit und der Heizfähigkeit als Tiefziehteil ausgeformt sein, so dass in jedem Fall eine Passgenauigkeit auch komplex geformten Stützkörpern 24 gewährleistet ist.

## Patentansprüche

1. Haftverschlussteil (1; 101; 201; 301) mit einer Vielzahl von Haftverschlusselementen (2; 102; 202; 302, 302a) wie beispielsweise Haken, Pilzköpfe oder Schlaufen, wobei das Haftverschlussteil (1; 101; 201; 301) einen flächigen Träger (3; 103; 203; 303) aufweist und die Haftverschlusselemente (2; 102; 202; 302, 302a) von mindestens einer Fläche (4) des Trägers (3; 103; 203; 303) abstehen, und wobei das Haftverschlussteil (1; 101; 201; 301) mindestens bereichsweise ein Heizmittel (5; 105; 205; 305) aufweist, welches zugeführte Energie in Wärme wandelt, **dadurch gekennzeichnet, dass** das Heizmittel (5; 105; 205; 305) in Dick- oder Dünnschichttechnik direkt auf den flächigen Träger (3; 103; 203; 303) des Haftverschlussteils (1; 101; 201; 301) oder auf einem weiteren Träger, der an den flächigen Träger (3; 103; 203; 303) des Haftverschlussteils (1; 101; 201; 301) laminiert ist, aufgedruckt ist.

2. Haftverschlussteil (1; 101; 201; 301) nach Anspruch 1, **dadurch gekennzeichnet, dass** das Heizmittel (5; 105; 205; 305) zugeführte elektrische Energie in Wärme wandelt, insbesondere dass das Heizmittel (5; 105; 205; 305) eine Widerstandsheizung ist.

3. Haftverschlussteil (1, 101, 201, 301) nach einem der Ansprüche 1 bis 2, **dadurch gekennzeichnet, dass** das Heizmittel (5; 105; 205; 305) durch Siebdruck oder Offsetdruck auf den flächigen Träger (3; 103; 203; 303) aufgebracht ist.

4. Haftverschlussteil (1; 101; 201; 301) nach einem der Ansprüche 1 bis 3, **dadurch gekennzeichnet, dass** der Träger (3; 103; 203; 303) Leiterbahnen (115, 120) und/oder Anschlusselektroden (15, 16) aufweist zum elektrischen Kontaktieren der Heizmittel (5; 105; 205; 305).

5. Haftverschlussteil (1; 101; 201; 301) nach einem der Ansprüche 1 bis 4, **dadurch gekennzeichnet, dass** die Haftverschlusselemente (2; 102; 202; 302, 302a) einstückig mit dem flächigen Träger (3; 103; 203; 303) ausgebildet sind.

6. Haftverschlussteil (1; 101; 201; 301) nach einem der Ansprüche 1 bis 5, **dadurch gekennzeichnet, dass** die Haftverschlusselemente (2; 102; 202; 302, 302a) und der flächige Träger (3; 103; 203; 303) gemeinsam durch thermoplastische Formgebung hergestellt sind.

7. Haftverschlussteil (1; 101; 201; 301) nach einem der Ansprüche 1 bis 6, **dadurch gekennzeichnet, dass** der Träger (3, 103, 203, 303) und/oder die Haftverschlusselemente (2; 102; 202; 302, 302a) aus einem Polymer-Kunststoff hergestellt ist, insbesondere aus einem Duroplast, beispielsweise einem Acrylat-Kunststoff, oder aus einem Thermoplast, beispielsweise Polyester oder Polyamid.

8. Haftverschlussteil (1; 101; 201; 301) nach einem der Ansprüche 1 bis 5, **dadurch gekennzeichnet, dass** der Träger (3; 103; 203; 303) ein textiles Erzeugnis ist, insbesondere dass der Träger (3; 103; 203; 303) durch Weben, Wirken, Stricken, Flechten oder Sticken hergestellt ist.

9. Haftverschlussteil (1; 101; 201; 301) nach Anspruch 8, **dadurch gekennzeichnet, dass** das Heizmittel (5; 105; 205; 305) zwischen zwei Lagen des textilen Trägers angeordnet ist.

10. Haftverschlussteil (1; 101; 201; 301) nach einem der Ansprüche 1 bis 9, **dadurch gekennzeichnet, dass** das Haftverschlussteil (1; 101; 201; 301) weiterhin einen Energiespeicher, insbesondere einen elektrochemischen Energiespeicher, in Dünn- oder Dickschichttechnik aufweist.

11. Verfahren zum Herstellen eines Haftverschlussteils (1; 101; 201; 301) mit einer Vielzahl von Haftverschlusselementen (2; 102; 202; 302, 302a) wie beispielsweise Haken, Pilzköpfe oder Schlaufen, wobei das Haftverschlussteil (1; 101; 201; 301) einen flächigen Träger (3; 103; 203; 303) aufweist und die Haftverschlusselemente (2; 102; 202; 302, 302a) von mindestens einer Fläche (4) des Trägers (3; 103; 203; 303) abstehen, und wobei das Haftverschlussteil (1; 101; 201; 301) mindestens bereichsweise ein Heizmittel (5; 105; 205; 305) aufweist, welches zugeführte Energie in Wärme wandelt, und wobei das Heizmittel (5; 105; 205; 305) auf den die Haftverschlusselemente (2; 102; 202; 302, 302a) bereits aufweisenden Träger (3; 103; 203; 303) aufgebracht wird, **dadurch gekennzeichnet, dass** das Heizmittel (5; 105; 205; 305) in Dick- oder Dünnschichttechnik direkt auf den flächigen Träger (3; 103; 203; 303) des Haftverschlussteils (1; 101; 201; 301) oder auf einem weiteren Träger, der an den flächigen Träger (3; 103; 203; 303) des Haftverschlussteils (1; 101; 201; 301) laminiert wird, aufgedruckt wird.

12. Verfahren nach Anspruch11, **dadurch gekennzeichnet, dass** vor dem Aufbringen des Heizmittels (5; 105; 205; 305) der die Haftverschlusselemente (2; 102; 202; 302, 302a) aufweisende Träger (3; 103; 203; 303) eine die Haftung des aufzubringenden Heizmittels (5; 105; 205; 305) verbessernde Oberflächenbehandlung erfährt.

## Claims

1. A closing mechanism part (1; 101; 201; 301) with a plurality of closing mechanism elements (2; 102; 202; 302; 302a) such as for example hooks, mushroom heads or loops, the closing mechanism part (1; 101; 201; 301) having a flat carrier (3; 103; 203; 303) and the closing mechanism elements (2; 102; 202; 302, 302a) protruding from at least one surface (4) of the carrier (3; 103; 203; 303), and the closing mechanism part (1; 101; 201; 301) having at least in certain sections a heating means (5; 105; 205; 305) which converts supplied energy into heat, **characterised in that** the heating means (5; 105; 205; 305) is printed by thick or thin film technology directly onto the flat carrier (3; 103; 203; 303) of the closing mechanism part (1; 101; 201; 301) or onto a further carrier that is laminated onto the flat carrier (3; 103; 203; 303) of the closing mechanism part (1; 101; 201; 301).

2. The closing mechanism part (1; 101; 201; 301) according to Claim 1, **characterised in that** the heating means (5; 105; 205; 305) converts supplied electrical energy into heat, in particular **in that** the heating means (5; 105; 205; 305) is a resistance heater.

3. The closing mechanism part (1; 101; 201; 301) according to either of Claims 1 to 2, **characterised in that** the heating means (5; 105; 205; 305) is applied by screen printing or offset printing to the flat carrier (3; 103; 203; 303).

4. The closing mechanism part (1; 101; 201; 301) according to any of Claims 1 to 3, **characterised in** the carrier (3; 103; 203; 303) has conductors (115, 120) and/or terminal electrodes (15, 16) for making electrical contact with the heating means (5; 105; 205; 305).

5. The closing mechanism part (1; 101; 201; 301) according to any of Claims 1 to 4, **characterised in that** the closing mechanism elements (2; 102; 202; 302, 302a) are made integrally with the flat carrier (3; 103; 203; 303).

6. The closing mechanism part (1; 101; 201; 301) according to any of Claims 1 to 5, **characterised in that** the closing mechanism elements (2; 102; 202; 302, 302a) and the flat carrier (3; 103; 203; 303) are produced jointly by thermoplastic shaping.

7. The closing mechanism part (1; 101; 201; 301) according to any of Claims 1 to 6, **characterised in that** the carrier (3; 103; 203; 303) and/or the closing mechanism elements (2; 102; 302, 302a) is or are produced from a polymer plastic, in particular from a duroplastic, for example an acrylate plastic, or from a thermoplastic, for example polyester or polyamide.

8. The closing mechanism part (1; 101; 201; 301) according to any of Claims 1 to 5, **characterised in that** the carrier (3; 103; 203; 303) is a textile product, in particular that the carrier (3; 103; 203; 303) is produced by weaving, knitting, braiding or embroidery.

9. The closing mechanism part (1; 101; 201; 301) according to Claim 8, **characterised in that** the heating means (5; 105; 205; 305) is located between two plies of the textile carrier.

10. The closing mechanism part (1; 101; 201; 301) according to any of Claims 1 to 9, **characterised in that** the closing mechanism part (1; 101; 201; 301) furthermore has an energy storage device, in particular an electrochemical energy storage device, using thick or thin film technology.

11. A method for producing a closing mechanism part (1; 101; 201; 301) with a plurality of closing mechanism elements (2; 102; 202; 302, 302a) such as for example hooks, mushroom heads or loops, the closing mechanism part (1; 101; 201; 301) having a flat carrier (3; 103; 203; 303) and the closing mechanism elements (2; 102; 202; 302, 302a) protruding from at least one surface (4) of the carrier (3; 103; 203; 303), and the closing mechanism part (1; 101; 201; 301) at least in certain sections having a heating means (5; 105; 205; 305) which converts supplied energy into heat, and the heating means (5; 105; 205; 305) being applied to the carrier (3; 103; 203; 303) which already has the closing mechanism elements (2; 102; 302, 302a), **characterised in that** the heating means (5; 105; 205; 305) is printed, using thick or thin film technology, directly onto the flat carrier (3; 103; 203; 303) of the closing mechanism part (1; 101; 201; 301) or onto a further carrier that is laminated onto the flat carrier (3; 103; 203; 303) of the closing mechanism part (1; 101; 201; 301).

12. The method according to Claim 11, **characterised in that** before applying the heating means (5; 105; 205; 305) the carrier (3; 103; 203; 303) having the closing mechanism elements (2; 102; 202; 302, 302a) undergoes surface treatment that improves the adhesion of the heating means (5; 105; 205; 305) to be applied.

## Revendications

1. Partie (1; 101; 201; 301) de fermeture autoagrippante, comprenant une pluralité d'éléments (2; 102; 202; 302; 302a) de fermeture autoagrippante, comme par exemple des crochets, des têtes de champignon ou des boucles, dans laquelle la partie (1; 101; 201; 301) de fermeture autoagrippante a un support (3; 103; 203; 303) en nappe et les éléments (2; 102; 202; 302; 302a) de fermeture autoagrippante font saillie d'au moins une surface (4) du support (3; 103; 203; 303) et dans laquelle la partie (1; 101; 201; 301) de fermeture autoagrippante a, au moins par endroit, un moyen (5; 105; 205; 305) de chauffage, lequel transforme de l'énergie apportée en chaleur, **caractérisée en ce que** le moyen (5; 105; 205; 305) de chauffage est appliqué en technique en couche épaisse ou en technique en couche mince directement sur le support (3; 103; 203; 303) en nappe de la partie (1; 101; 201; 301) de fermeture autoagrippante ou sur un autre support, qui est laminé sur le support (3; 103; 203; 303) en nappe de la partie (1; 101; 201; 301) de fermeture autoagrippante.

2. Partie (1; 101; 201; 301) de fermeture autoagrippante suivant la revendication 1, **caractérisée en ce que** le moyen (5; 105; 205; 305) de chauffage transforme de l'énergie électrique apportée en chaleur, notamment **en ce que** le moyen (5; 105; 205; 305) de chauffage est un chauffage par résistance.

3. Partie (1; 101; 201; 301) de fermeture autoagrippante suivant l'une des revendications 1 à 2, **caractérisée en ce que** le moyen (5; 105; 205; 305) de chauffage est déposé par sérigraphie ou par impression offset sur le support (3; 103; 203; 303) en nappe.

4. Partie (1; 101; 201; 301) de fermeture autoagrippante suivant l'une des revendications 1 à 3, **caractérisée en ce que** le support (3; 103; 203; 303) a des pistes (115, 120) conductrices et/ou des électrodes (15, 16) de connexion pour la mise en contact électrique des moyens (5; 105; 205; 305) de chauffage.

5. Partie (1; 101; 201; 301) de fermeture autoagrippante suivant l'une des revendications 1 à 4, **caractérisée en ce que** les éléments (2; 102; 202; 302; 302a) de fermeture autoagrippante sont constitués d'une seule pièce avec le support (3; 103; 203; 303) en nappe.

6. Partie (1; 101; 201; 301) de fermeture autoagrippante suivant l'une des revendications 1 à 5, **caractérisée en ce que** les éléments (2; 102; 202; 302; 302a) de fermeture autoagrippante et de support (3; 103; 203; 303) en nappe sont fabriqués conjointement par façonnage thermoplastique.

7. Partie (1; 101; 201; 301) de fermeture autoagrippante suivant l'une des revendications 1 à 6, **caractérisée en ce que** le support (3; 103; 203; 303) et/ou les les éléments (2; 102; 202; 302; 302a) de fermeture autoagrippante sont en une matière plastique polymère, notamment en une matière plastique thermodurcissable, par exemple en une matière plastique acrylate, ou en une matière plastique thermoplastique, par exemple en polyester ou en polyamide.

8. Partie (1; 101; 201; 301) de fermeture autoagrippante suivant l'une des revendications 1 à 5, **caractérisée en ce que** le support (3; 103; 203; 303) est un produit textile, notamment **en ce que** le support (3; 103; 203; 303) est fabriqué comme article de tissage de bonneterie, de tricotage, de tressage ou de broderie.

9. Partie (1; 101; 201; 301) de fermeture autoagrippante suivant la revendication 8, **caractérisée en ce que** le moyen (5; 105; 205; 305) de chauffage est disposé entre deux couches du support textile.

10. Partie (1; 101; 201; 301) de fermeture autoagrippante suivant l'une des revendications 1 à 9, **caractérisée en ce que** la partie (1; 101; 201; 301) de fermeture autoagrippante a, en outre, un accumulateur d'énergie, notamment un accumulateur d'énergie électrochimique en technique en couche mince ou en technique en couche épaisse.

11. Procédé de production d'une partie (1; 101; 201; 301) de fermeture autoagrippante ayant une pluralité d'éléments (2; 102; 202; 302; 302a) de fermeture autoagrippante, comme par exemple des crochets, des têtes de champignon ou des boucles, la partie (1; 101; 201; 301) de fermeture autoagrippante ayant un support (3; 103; 203; 303) en nappe et les éléments (2; 102; 202; 302; 302a) de fermeture autoagrippante étant en saillie d'au moins une surface (4) du support (3; 103; 203; 303) et la partie (1; 101; 201; 301) de fermeture autoagrippante ayant, au moins par endroit, un moyen (5; 105; 205; 305) de chauffage, qui transforme de l'énergie apportée en chaleur, et le moyen (5; 105; 205; 305) de chauffage étant déposé sur le support (3; 103; 203; 303) ayant déjà des éléments (2; 102; 202; 302; 302a) de fermeture autoagrippante, **caractérisé en ce que** l'on applique le moyen (5; 105; 205; 305) de chauffage en technique en couche épaisse ou en technique en couche mince directement sur le support (3; 103; 203; 303) en nappe de la partie (1; 101; 201; 301) de fermeture autoagrippante ou sur un autre support, qui est laminé sur le support (3; 103; 203; 303) en nappe de la partie (1; 101; 201; 301) de fermeture autoagrippante.

12. Procédé suivant la revendication 11, **caractérisé en ce que**, avant le dépôt du moyen (5; 105; 205; 305) de chauffage, le support (3; 103; 203; 303) ayant des éléments (2; 102; 202; 302; 302a) de fermeture autoagrippante subit un traitement de surface améliorant l'adhérence du moyen (5; 105; 205; 305) de chauffage à déposer.
